# EUROPÄISCHE PATENTSCHRIFT

(11) **EP 0 296 377 B1**
(45) Veröffentlichungstag und Bekanntmachung des Hinweises auf die Patenterteilung: **30.09.1992**
(21) Anmeldenummer: 88108583.1
(22) Anmeldetag: 28.05.1988
(51) Int. Cl.: E01C 11/02, E01D 19/06

(54) **Verfahren und Abdeckstreifen zur Herstellung eines Fahrbahnüberganges über eine Konstruktions- oder Bewegungsfuge**
Method and cover-strip for the preparation of a roadway-joint over a structural or settlement joint
Procédé et bande de recouvrement pour l'exécution d'un joint de chaussée sur un joint de construction ou de dilatation

(30) Priorität: 23.06.1987 DE 3720643
(43) Veröffentlichungstag der Anmeldung: 28.12.1988
(73) Patentinhaber: H. Lafrentz GmbH & Co., D-22113 Hamburg (DE)
(72) Erfinder: Michalski, Christian, Dr., D-2084 Rellingen (DE)
(74) Vertreter: Vonnemann, Gerhard, Dr.-Ing.

(56) Entgegenhaltungen:
- EP-A- 0 000 642
- EP-A- 0 161 148
- CH-A- 405 382
- GB-A- 1 318 805
- GB-A- 2 065 203

## Beschreibung

Die Erfindung betrifft ein Verfahren zur Herstellung eines Fahrbahnüberganges über eine Konstruktions- oder Bewegungsfuge, insbesondere an Brücken, bei welchem man mindestens in der Fahrbahndecke über der Fuge eine die volle Deckenstärke durchsetzende, kanalartige Ausnehmung ausbildet, den oberen Abschnitt der Fuge mit einer bitumengebundenen, elastoviskosen Füllmasse ausfüllt, mit dieser auch die Bodenfläche und die Flankenflächen der Ausnehmung beschichtet, auf diese Schicht einen die Fuge überdeckenden, vorzugsweise metallischen Abdeckstreifen auslegt, die Ausnehmung mit heißem, splittartigen Schüttgut im wesentlichen einheitlicher Korngröße ausfüllt, dessen Hohlräume mit heißer bitumengebundener, elastoviskoser Füllmasse füllt und die Schüttgutschicht gegebenenfalls verdichtet und abstreut, sowie einen Fahrbahnübergang.

Aus der GB 2 065 203 A ist ein verfahren zur Herstellung einer flexiblen Fahrbahndecke bekannt, bei dem die flexible Fahrbahndecke aus mehreren Lagen aufgebaut ist. Insbesondere soll diese Fahrbahndecke zur Abdeckung von Dehnungsfugen bei Brücken verwendet werden. In die Dehnungsfuge wird ein Abdeckstreifen, der aus Aluminiumblech, Gummi oder Kunststoff bestehen kann, eingesetzt. In eine Ausnehmung der Fahrbahndecke werden die Bodenfläche und die Flankenflächen mit einer Vorstrichbeschichtung versehen. In diese Beschichtung wird oberhalb der Dehnungsfuge ein ca. 125 mm breiter Alumuminiumstreifen hineingedrückt. Anschließend wird die Ausnehmung lagenweise ausgefüllt. Jede Lage besteht aus einer Schicht relativ großer Steine, die mit einer Mischung aus flexiblem Binder und kleinen Steinen vergossen werden. Die neu gebildete Oberfläche wird mit Splitt abgestreut.

Nachteilig an diesem Verfahren ist, daß der über der Dehnungsfuge angeordnete Abdeckstreifen relativ schmal ist und glatte, parallele Seitenränder aufweist. Die Dehnungseigenschaften der flexiblen Fahrbahndecke werden dabei nicht optimal ausgenutzt. Bei der Verwendung eines Aliminiumstreifens neigt der Fahrbahnübergang an den Kanten des Aluminiumstreifens zu Rissen bei Temperaturwechseln, während Gummi- oder Kunststoffabdeckstreifen dazu neigen, daß die bitumengebundene elastoviskose Füllmasse in die Dehnfuge gepreßt wird. Darüber hinaus neigen Materialien wie Gummi oder Kunststoff zur Alterung und Versprödung, so daß sie einen erhöhten Wartungsaufwand am Fahrbahnübergang erfordern. Ferner ist es zeitaufwendig, die Fahrbahnausnehmung oberhalb der Dehnungsfuge lagenweise aufzufüllen. Dies erfordert nachteilig viele Arbeitsgänge und erhöht die Kosten.

Bei dem aus dem europäischen Patent 642 (78300165.4) bekannten "Thorma-Joint-Verfahren" dieser Art wird in einer 30 cm breiten Ausnehmung über der Fuge ein 10 cm breiter Abdeckstreifen mit glatten, parallelen Seitenrändern verwendet. Dieses Verfahren hat sich in der Praxis durchaus bewährt, jedoch treten bei tiefen Temperaturen an Brücken mit Spannweiten über 40 m gelegentlich Risse auf.

Aufgabe der Erfindung ist es nun, das Verfahren zur Herstellung eines Fahrbahnüberganges der eingangs genannten Art sowie den Fahrbahnübergang so zu verbessern, daß mit einfachen, unaufwendigen Mitteln auch größere Bauwerksdehnungen ohne Rißbildungen aufgenommen werden können.

Zur Lösung dieser Aufgabe ist das Verfahren der eingangs genannten Art erfindungsgemäß durch die Maßnahmen des Patentanspruches 1 ausgezeichnet.

Durch die gezackte Ausbildung der Seitenränder des Abdeckstreifens wird bei Einhaltung der genannten Bemessungsgrenzen überraschenderweise eine wesentlich bessere Aufnahme von größeren Bauwerksdehnungen an der Fuge ohne Rißbildung ermöglicht.

Vorteilhafte weitere Ausgestaltungen des Verfahrens sind in den Unteransprüchen beschrieben.

Gegenstand der Erfindung ist ferner ein Fahrbahnübergang mit den Merkmalen des Patentanspruches 7.

Vorteilhafte Ausgestaltungen des Fahrbahnübergangs sind in den Patentansprüchen 8 bis 11 definiert.

Im folgenden werden eine bevorzugte Ausführungsform des Verfahrens und des Fahrbahnübergangs unter Dezugnahme auf die beigefügten Zeichnungen und ein Ausführungsbeispiel weiter erläutert. Es zeigen:
- Fig. 1: einen schematischen Querschnitt durch einen Fahrbahnübergang,
- Fig. 2: eine schematische Aufsicht auf den in der Ausnehmung angeordneten Abdeckstreifen und
- Fig. 3: eine Aufsicht auf einen abgewandelten Abdeckstreifen.

Der in Fig. 1 dargestellte Fahrbahnübergang über eine 3 cm breite Bewegungsfuge 10 umfaßt eine die Fahrbahndecke 16 über deren gesamte Breite durchgehend durchsetzende, 50 cm breite kanalnalartige Ausnehmung 11, deren Bodenfläche 13 und deren Flankenflächen 14 nach dem Verfüllen der mit einer Unterfüllung 15 versehenen Fuge 10 mit einer bitumengebundenen, elastoviskosen Füllmasse mit einer aus der gleichen Füllmasse bestehenden Schicht 17 ausgekleidet wurde. Auf diese ist über der Fuge 10 ein 20 cm breiter Abdeckstreifen 1 aus Aluminiumblech mit gezackten Seitenrändern aufgelegt, der oberseitig ebenfalls mit der Füllmasse beschichtet wurde. In die verbleibende Ausnehmung 11 wurde auf 150 °C vorerhitzter Splitt mit im wesentlichen einheitlicher Korngröße von 20 mm gefüllt, worauf die Hohlräume dieser Schicht mit der auf 175 °C erhitzten, bitumengebundenen elastoviskosen Füllmasse 19 ausgegossen wurden. Die Oberfläche der Schüttgutschicht 12 wurde mit einer 2 mm dicken Schicht der Füllmasse versiegelt und zur Erhöhung der Griffigkeit und zur optischen Anpassung an die angrenzende Fahrbahnoberfläche mit Abstreusplitt der Körnung 1/3 mm abgestreut. Die bitumengebundene elastoviskose Füllmasse bestand aus 48 Gew.% einer Mischung aus Bitumen und aus Altreifen gewonnenen Gummiteilchen und 52 Gew.% Kalksteinmehl und feinteiligem Sand und das Volumenverhältnis Splitt zu Füllmasse betrug etwa 65 % : 35 %.

Der in Fig. 2 dargestellte Abdeckstreifen 1 aus 2 mm starkem Aluminiumblech trägt an beiden Seitenrändern durchgehende Reihen jeweils durch geradlinige Zackenränder 2 begrenzter, rechtwinkliger Zacken 3 mit einer Zackentiefe T von 5 cm und einem Abstand A der Zackenspitzen 4 von 10 cm.

Die Streifenbreite B des Abdeckstreifens beträgt 20 cm und die Zacken 3 der gegenüberliegenden Seitenränder sind jeweils zueinander auf Lücke versetzt.

Der in Fig. 3 dargestellte, abgewandelte Abdeckstreifen 1 besitzt ebenfalls eine Streifenbreite B von 20 cm und an seinen Seitenrändern 2 jeweils eine fortlaufende Reihe von spitzen Zacken 3 mit geradlinigen Zackenrändern 5, einem Winkel ... von 60 ° an den Zackenspitzen 4 und einem Abstand der Zackenspitzen 4 von etwa 5,6 cm.

Mit den in den Figuren 2 und 3 dargestellten Abdeckstreifen und entsprechenden Vergleichsstreifen aus 10 cm breiten, 2 mit starkem Aluminiumblech mit glatten Seitenrändern wurden bei einer Breite der Ausnehmung von 30 cm und Temperaturen von 18 °C bzw. 22 °C Vergleichsversuche durchgeführt, bei welchen die beiderseits der Fuge liegenden Teile mit einer Geschwindigkeit 3 mm/min auseinanderbewegt wurden. Dabei ergab sich in allen Fällen, daß die Abdeckstreifen mit gezackten Seitenrändern einer Dehnung um 30 mm ohne Riß oder Bruch in der 6 cm starken Füllung der Ausnehmung standhielten, während bei dem Vergleiches-Abdeckstreifen mit glatten Seitenrändern schon bei einer Dehnung um 10 mm Risse oder vollständige Brüche der Füllschicht auftraten.

## Patentansprüche

1. Verfahren zur Herstellung eines Fahrbahnüberganges über eine Konstruktions- oder Bewegungsfuge (10), insbesondere an Brücken, bei welchem man mindestens in der Fahrbahndecke (16) über der Fuge (10) eine die volle Deckenstärke durchsetzende, kanalartige Ausnehmung (11) ausbildet, den oberen Abschnitt der Fuge (10) mit einer bitumengebundenen, elastoviskosen Füllmasse (17) ausfüllt, mit dieser auch Bodenfläche (13) und Flankenflächen (14) der Ausnehmung (11) beschichtet, auf diese Schicht (17) einen die Fuge (10) überdeckenden, vorzugsweise metallischen Abdeckstreifen (1) auslegt, die Ausnehmung mit heißem, splittartigem Schüttgut (12) im wesentlichen einheitlicher Korngröße ausfüllt, dessen Hohlräume mit heißer bitumengebundener elastoviskoser Füllmasse (19) füllt, die Schüttgutschicht (12, 19) gegebenenfalls verdichtet und abstreut, **dadurch gekennzeichnet,** daß man in einer 35 bis 75 cm breiten Ausnehmung einen Abdeckstreifen (1) mit gezackten Seitenrändern (2), einer 25 bis 50% der Ausnehmungsbreite entsprechenden Streifenbreite (B) bis zu den Zackenspitzen (4) zwischen 15 und 40 cm und vorzugsweise zwischen 20 und 30 cm, einer Zackentiefe (T) zwischen 2 und 10 cm und vorzugsweise zwischen 4 und 6 cm und einem Abstand (A) der Zackenspitzen (4) zwischen 3 und 20 cm und vorzugsweise zwischen 6 und 10 cm verwendet.

2. Verfahren nach Anspruch 1, **dadurch gekennzeichnet,** daß man einen Abdeckstreifen (1) mit spitzen Zacken (3), gradlinigen Zackenrändern (5) und einem Winkel zwischen 60° und 90° an den Zackenspitzen verwendet.

3. Verfahren nach Anspruch 1 oder 2, **dadurch gekennzeichnet,** daß man einen Abdeckstreifen (1) mit an den Zackenrändern (5) der Zacken (3) angeordneten Hilfszacken verwendet.

4. Verfahren nach Anspruch 3, **dadurch gekennzeichnet,** daß man einen Abdeckstreifen (1) mit konkav gebogenen Zackenrändern verwendet.

5. Verfahren nach einem der Ansprüche 1 bis 4, **dadurch gekennzeichnet,** daß man einen Abdeckstreifen (1) mit abgestumpften oder konvex gerundeten Zackenspitzen (4) verwendet.

6. Verfahren nach einem der Ansprüche 1 bis 5, **dadurch gekennzeichnet,** daß man einen Abdeckstreifen (1) verwendet, bei dem jeweils die Zackenspitzen (4) des einen Seitenrandes (2) den Zackenlücken (6) des anderen Seitenrandes gegenüberliegen.

7. Fahrbahnübergang über eine Konstruktions- oder Bewegungsfuge (10), insbesondere an Brücken, bei welchem mindestens in der Fahrbahndecke (16) über der Fuge (10) eine die volle Deckendicke durchsetzende, kanalartige Ausnehmung (11) ausgebildet ist, der obere Abschnitt der Fuge (10) mit einer bitumengebundenen, elastoviskosen Füllmasse (17) ausgefüllt ist, mit der auch Bodenfläche (13) und Flankenflächen (14) der Ausnehmung (11) beschichtet sind, auf diese Schicht (17) ein die Fuge (10) überdeckender, metallischer Abdeckungsstreifen (1) aufgelegt ist, die Ausnehmung (11) mit splittartigem Schüttgut (12) im wesentlichen einheitlicher Korngröße gefüllt ist, dessen Hohlräume mit bitumengebundener elastoviskoser Füllmasse (19) gefüllt sind, **dadurch gekennzeichnet,** daß der Abdeckstreifen (1) mit gezackten Seitenrändern (2) versehen ist und eine Streifenbreite (B) zwischen den Zackenspitzen (4) zwischen 15 und 40 cm, vorzugsweise zwischen 20 und 30 cm, eine Zackentiefe (T) zwischen 2 und 10 cm, vorzugsweise zwischen 4 und 6 cm, und einen Abstand (A) der Zackenspitzen (4) zwischen 3 und 20 cm, vorzugsweise zwischen 6 und 10 cm, aufweist.

8. Fahrbahnübergang nach Anspruch 7, **dadurch gekennzeichnet,** daß der Abdeckstreifen (1) spitze Zacken (3) mit gradlinigen Zackenrändern (5) und einen Winkel zwischen 60° und 90° an den Zackenspitzen (4) aufweist.

9. Fahrbahnübergang nach Anspruch 7, **dadurch gekennzeichnet,** daß der Abdeckstreifen (1) spitze Zacken (3) mit konkav gebogenen Zackenrändern (5) aufweist.

10. Fahrbahnübergang nach Anspruch 7, 8 oder 9, **dadurch gekennzeichnet,** daß die Zackenspitzen (4) des Abdeckstreifens (1) eine leicht abgestumpfte oder gerundete Form aufweisen.

11. Fahrbahnübergang nach einem der Ansprüche 7 bis 10, **dadurch gekennzeichnet,** daß am Abdeckstreifen (1) die Zackenspitzen (4) des einen Seitenrandes (2) den Zackenlücken des anderen Seitenrandes (2) gegenüberliegend angeordnet sind.

## Claims

1. Process for manufacturing a roadway transition over a construction or movement join (10), in particular on bridges, in which a channel-like recess (11) penetrating the whole surface thickness is formed at least in the road surface (16) over the join (10), the upper section of the join (10) is filled with a bitumen-bonded, elastoviscous filling compound (17), the bottom face (13) and the side faces (14) of the recess (11) are also coated therewith, a preferably metal cover strip (1) is laid over this layer (17) to cover the join (10), the recess is filled with hot, grit-like loose material (12) with a substantially homogeneous grain size, whose cavities are filled with hot, bitumen-bonded, elastoviscous filling compound (19), the loose material layer (12, 19) is if necessary compressed and spread, characterised in that one uses in a recess 35 to 75 cm wide a cover strip (1) with jagged lateral edges (2), a strip width (B) corresponding to 25 to 50% of the recess width up to the tips of the teeth (4) of between 15 and 40 cm, and preferably between 20 and 30 cm, a tooth depth (T) of between 2 and 10 cm and preferably between 4 and 6 cm, and a spacing (A) of the teeth tips (4) of between 3 and 20 cm, and preferably between 6 and 10 cm.

2. Process according to claim 1, characterised in that a cover strip (1) with pointed teeth (3), rectilinear teeth edges (5) and an angle of between 60° and 90° at the teeth tips are used.

3. Process according to claim 1 or 2, characterised in that a cover strip (1) is used with auxiliary teeth mounted on the edges (5) of the teeth (3).

4. Process according to claim 3, characterised in that a cover strip (1) with concavely curved teeth edges is used.

5. Process according to one of claims 1 to 4, characterised in that a cover strip (1) with blunt or convexly rounded teeth tips (4) is used.

6. Process according to one of claims 1 to 5, characterised in that a cover strip (1) is used in which the teeth tips (4) of one lateral edge (2) are respectively opposite the teeth gaps (6) of the other lateral edge.

7. Roadway transition over a construction or movement join (10), in particular on bridges, in which a channel-like recess (11) penetrating the whole surface thickness is formed at least in the road surface (16) over the join (10), the upper section of the join (10) is filled with a bitumen-bonded, elastoviscous filling compound (17), the bottom face (13) and the side faces (14) of the recess (11) are also coated therewith, a preferably metal cover strip (1) is laid over this layer (17) to cover the join (10), the recess is filled with hot, grit-like loose material (12) with a substantially homogeneous grain size, whose cavities are filled with hot, bitumen-bonded, elastoviscous filling compound (19), characterised in that the cover strip (1) is provided with jagged lateral edges (2) and has a strip width (B) between the teeth tips (4) of between 15 and 40 cm, preferably between 20 and 30 cm, a tooth depth (T) of between 2 and 10 cm, preferably between 4 and 6 cm, and a spacing (A) of the teeth tips (4) of between 3 and 20 cm, preferably between 6 and 10 cm.

8. Roadway transition according to claim 7, characterised in that the cover strip (1) has pointed teeth (3) with rectilinear teeth edges (5) and an angle of between 60° and 90° at the teeth tips (4).

9. Roadway transition according to claim 7, characterised in that the cover strip (1) has pointed teeth (3) with concavely curved teeth edges (5).

10. Roadway transition according to claim 7, 8 or 9, characterised in that the teeth tips (4) of the cover strip (1) have a slightly blunt or rounded shape.

11. Roadway transition according to one of claims 7 to 10, characterised in that on the cover strip (1) the teeth tips (4) of one lateral edge (2) are arranged opposite the teeth gaps of the other lateral edge (2).

## Revendications

1. Procédé de réalisation d'un passage de voie de circulation d'un joint de construction ou de dilatation (10) en particulier d'un pont, procédé selon lequel on réalise, au moins dans la couche (16) de la voie de circulation, au-dessus du joint (10), une cavité (11) en forme de canal qui traverse toute l'épaisseur de la nappe, on remplit la partie supérieure du joint (10) à l'aide d'une masse de remplissage (17) visqueuse élastique liée par du bitume, on revêt également la surface du fond (13) et la surface des flancs (14) de la cavité (11) avec cette masse, on dispose sur cette couche (17) une bande de recouvrement (1), de préférence métallique qui recouvre le joint (10), on remplit la cavité avec un produit en vrac (12), chaud, analogue à du gravier ayant une granulométrie essentiellement uniforme, on remplit les cavités de cette masse avec la masse de remplissage (12) viscosée élastique, chaude, liée par du bitume, on compacte et on recouvre éventuellement la couche de produit en vrac (12, 19), procédé caractérisé en ce que dans une cavité d'une largeur comprise entre 35 et 75 cm, on utilise une bande de recouvrement (1) avec des bords latéraux dentés (2), ayant une largeur de bande (B) prise entre les pointes des dents 4 correspondant à 25-50 % de la largeur de la cavité, comprise entre 15 et 40 cm et de préférence entre 20 et 30 cm, entre ne profondeur de dent (T) comprise entre 2 et 10 cm de préférence entre 4 et 6 cm, et un intervalle (A) entre les pointes de dents (4) compris entre 3 et 20 cm et de préférence entre 6 et 10 cm.

2. Procédé selon la revendication 1, caractérisé en ce qu'on utilise une bande de recouvrement (1) à dents pointues, à bord de dent rectiligne (5) et avec des pointes de dents ayant un angle compris entre 60° et 90°.

3. Procédé selon la revendication 1 ou 2, caractérisé en ce qu'on utilise une bande de recouvrement (1) avec des dents auxiliaires prévues sur les bordes (5) des dents (3).

4. Procédé selon la revendication 3, caractérisé en ce qu'on utilise une bande de recouvrement (1) avec des bords de dent recourbés de manière concave.

5. Procédé selon l'une des revendications 1 à 4, caractérisé en ce qu'on utilise une bande de recouvrement (1) avec des pointes de dents (4) émoussées ou arrondies de manière convexe.

6. Procédé selon l'une des revendications 1 à 5, caractérisé en ce qu'on utilise une bande de recouvrement (1) dont chaque fois les pointes de dents (4) d'un bord latéral (2) sont en regard des intervalles (6) des dents de l'autre bord latéral.

7. Passage de voie pour un joint de construction ou de dilatation (10), notamment pour des ponts, avec une cavité (11) en forme de canal réalisée au moins dans la nappe (16) de la voie de roulement, par dessus le joint (10) et traversant toute l'épaisseur de la nappe, le segment supérieur du joint (10) étant rempli d'une masse de remplissage (17) élastique visqueuse, liée par du bitume, masse qui recouvre également la surface du fond (13) et la surface des flancs (14) de la cavité (11), et sur cette couche (17), on place une bande de recouvrement (1), métallique recouvrant le joint (10), la cavité (11) étant remplie d'un produit en vrac (12) analogue à du gravier à granulométrie essentiellement uniforme, dont les cavités sont remplies par la masse de remplissage (19) élastique visqueuse, liée par du bitume, passage caractérisé en ce que la bande de recouvrement (1) présente des bords latéraux (2) dentés et une largeur (B) entre les pointes de dents (4) comprise entre 15 et 40 cm et de préférence entre 20 et 30 cm, une profondeur de dent (T) entre 2 et 10 cm de préférence entre 4 et 6 cm et un intervalle (A) entre les pointes de dent (4) compris entre 3 et 20 cm de préférence entre 6 et 10 cm.

8. Passage de voie selon la revendication 7, caractérisé en ce que la bande de recouvrement (1) comporte des dents pointues (3) avec des bords de dent (5) rectilignes et des pointes (4) ayant un angle compris entre 60° et 90°.

9. Passage de voie selon la revendication 7, caractérisé en ce que la bande de recouvrement (1) comporte des dents pointues (3) à bord (5) courbe, concave.

10. Passage de voie selon les revendications 7, 8, 9, caractérisé en ce que les pointes de dent (4) de la bande de recouvrement (1) présentent une forme légèrement émoussée ou arrondie.

11. Passage de voie selon l'une des revendications 7 à 10, caractérisé en ce que les pointes (4) des dents de l'une des bandes de recouvrement sont placées en regard des intervalles des dents de l'autre bord latéral (2).
